# EUROPÄISCHE PATENTANMELDUNG

(11) **EP 4 733 492 A1**
(43) Veröffentlichungstag der Anmeldung: **29.04.2026**
(21) Anmeldenummer: 25209396.8
(22) Anmeldetag: 17.10.2025
(51) Int. Cl.: E03C 1/04, E03C 1/20, E03C 1/22, E03F 5/04

(54) **ABLAUF FÜR EINEN SANITÄRBEREICH, INSBESONDERE FÜR EINE DUSCHTASSE ODER ALS BODENABLAUF, UND SYSTEM UMFASSEND EINEN SOLCHEN ABLAUF UND EINE SPÜLVORRICHTUNG ZUR DURCHFÜHRUNG EINER HYGIENESPÜLUNG**

(30) Priorität: 22.10.2024 DE 102024130729
(71) Anmelder: Viega Technology GmbH & Co. KG, 57439 Attendorn (DE)
(72) Erfinder: Arndt, Johannes, 57439 Attendorn (DE); Hennes, Frank, 57413 Finnentrop (DE); Atik, Alper, 58507 Lüdenscheid (DE); Wedel, Alexius, 59823 Arnsberg (DE)
(74) Vertreter: Cohausz & Florack

(57) **Zusammenfassung**

Die Erfindung betrifft einen Ablauf (3) für einen Sanitärbereich, insbesondere für eine Badewanne oder Duschtasse (2) oder als Bodenablauf, mit einem eine Einlassöffnung und eine Auslassöffnung aufweisenden Ablaufgehäuse (3.1), das oberhalb der Einlassöffnung mit einer abnehmbaren, vorzugsweise haubenförmigen Abdeckung (5) versehen ist, wobei die Abdeckung (5) einen Wassereinlaufspalt begrenzt. Um eine technische Lösung zu schaffen, die es ermöglicht, einem Nutzer einer Dusche oder Badewanne eine Information über eine ungewöhnlich hohe Feuchtigkeit unter der Dusche oder Badewanne oder andere Informationen betreffend das durch den Ablauf (3) der Dusche oder Badewanne abfließende Wasser komfortabel zu signalisieren, sieht die Erfindung vor, dass das Ablaufgehäuse (3.1) mit mindestens einem elektronischen Sensor (40) versehen ist, wobei die Abdeckung (5) eine Signaleinrichtung (43), die zur optischen und/oder akustischen Signalisierung eines mittels des Sensors (40) detektierten Zustands einer Ablaufumgebung oder des Ablaufs (3) hergerichtet ist, und/oder eine Signalübertragungseinrichtung (47), die zur drahtlosen Übertragung von mittels des Sensors erzeugten Messsignalen hergerichtet ist, aufweist. Des Weiteren wird ein System umfassend einen solchen Ablauf (3) und eine Spülvorrichtung zur Durchführung einer Hygienespülung beschrieben.

## Beschreibung

Die Erfindung betrifft einen Ablauf für einen Sanitärbereich, insbesondere für eine Badewanne oder Duschtasse oder als Bodenablauf, mit einem eine Einlassöffnung und eine Auslassöffnung aufweisenden Ablaufgehäuse, das oberhalb der Einlassöffnung mit einer abnehmbaren, vorzugsweise haubenförmigen Abdeckung versehen ist, wobei die Abdeckung einen Wassereinlaufspalt begrenzt.

Des Weiteren betrifft die Erfindung ein System umfassend einen Ablauf der voranstehend genannten Art und eine Spülvorrichtung zur Durchführung einer Hygienespülung.

In Sanitärbereichen kann es zu ungewollten Feuchtigkeitseinträgen in Hohlräume unter Sanitärgegenstände kommen. Beispielsweise kann es bei eingebauten Duschwannen vorkommen, dass über eine fehlerhaft hergestellte oder im Laufe der Zeit beschädigte Dichtungsfuge (Silikonnaht) im Randbereich der Duschwanne unbemerkt Feuchtigkeit in einen durch die Duschwanne und einen Beton- oder Estrichboden begrenzten Hohlraum gelangt. Solche unbemerkten Feuchtigkeitseinträge hinter und unter Sanitärgegenstände können weitreichende Feuchtigkeitsschäden verursachen, die häufig erst sehr spät bemerkt werden und dann einen hohen Sanierungsaufwand erfordern. Entsprechende Feuchtigkeitseinträge wurden mitunter auch bei eingebauten Badewannen festgestellt.

Da es bei bodengleichen Duschen üblicherweise keine und bei heutigen eingebauten Badewannen nur noch selten herkömmliche Revisionsöffnungen gibt, ist es meistens unmöglich, von außen eine Undichtigkeit unter einer Dusche oder Badewanne zu erkennen. Somit kann mitunter über die Zeit unbemerkt Feuchtigkeit in den Boden sowie die Wände eines Badezimmers eindringen. Sehr oft ist dann, wenn die Feuchtigkeit erkennbar austritt, bereits ein erheblicher Wasserschaden entstanden.

Die EP 4 001 521 A1 offenbart einen Ablauf für einen Sanitärbereich, insbesondere für eine Duschwanne, dessen Ablaufgehäuse zumindest teilweise transparent ausgebildet ist, derart, dass zumindest ein Gehäusesegment, welches eine Außenfläche des Ablaufgehäuses definiert, transparent ist, wobei das transparente Ablaufgehäuse oder Gehäusesegment zur Feststellung einer unzulässigen Feuchte in einer Umgebung der Außenfläche des Ablaufgehäuses hergerichtet ist. Hierzu ist an dem transparenten Ablaufgehäuse oder Gehäusesegment ein Anzeigemittel zum Beispiel in Form eines hygroskopischen Substrats angebracht, das eine unzulässige Feuchtigkeit durch eine Farbänderung (Farbumschlag) signalisiert. Das in der EP 4 001 521 A1 gezeigte Ablaufgehäuse ist mit einer abnehmbaren, haubenförmigen, einen Wassereinlaufspalt begrenzenden Abdeckung und mit einem entnehmbaren Tauchrohr versehen. Um zu kontrollieren, ob unterhalb einer Duschwanne, die mit diesem bekannten Ablauf ausgestattet ist, eine unnatürlich hohe Feuchtigkeit vorliegt, muss zunächst die Abdeckung abgenommen und sodann das Tauchrohr entnommen werden, da in der Montageposition der Abdeckung und des Tauschrohres das transparente Gehäusesegment und das Anzeigemittel zur Anzeige einer unzulässigen Feuchtigkeit durch die Abdeckung und das Tauchrohr visuell verdeckt sind.

Bei herkömmlichen Abläufen der eingangs genannten Art ist es im eingebauten Zustand bisher nicht möglich, dem Nutzer Informationen bzw. Messwerte betreffend eine ungewöhnlich hohe Feuchtigkeit in einem Hohlraum, der die Außenfläche des Ablaufgehäuses umgibt, und/oder andere Informationen bzw. Messwerte zum Beispiel betreffend eine verbrauchte Wärmemenge und/oder das Fließverhalten des durch den Ablauf abfließenden Wassers komfortabel zu signalisieren, beispielsweise anzuzeigen.

Der Erfindung liegt die Aufgabe zugrunde, eine technische Lösung zu schaffen, die es ermöglicht, einem Nutzer einer Dusche oder Badewanne eine Information über eine ungewöhnlich hohe Feuchtigkeit unter der Dusche oder Badewanne oder andere Informationen betreffend das durch den Ablauf der Dusche oder Badewanne abfließende Wasser komfortabel zu signalisieren.

Diese Aufgabe wird durch einen Ablauf mit den in Anspruch 1 angegebenen Merkmalen gelöst. Vorteilhafte Ausgestaltungen des erfindungsgemäßen Ablaufs sind in den auf Anspruch 1 rückbezogenen Unteransprüchen angegeben.

Der erfindungsgemäße Ablauf ist dadurch gekennzeichnet, dass das Ablaufgehäuse mit mindestens einem elektronischen Sensor versehen ist, wobei die Abdeckung eine Signaleinrichtung, die zur optischen und/oder akustischen Signalisierung eines mittels des Sensors detektierten Zustands einer Ablaufumgebung oder des Ablaufs hergerichtet ist, und/oder eine Signalübertragungseinrichtung, die zur drahtlosen Übertragung von mittels des Sensors erzeugten Messsignalen hergerichtet ist, aufweist.

Der erfindungsgemäße Ablauf ermöglicht es, dem Nutzer einer Dusche oder Badewanne eine Information über eine ungewöhnlich hohe Feuchtigkeit unter der Dusche oder Badewanne sowie weitere Informationen betreffend das durch den Ablauf der Dusche oder Badewanne abfließende Wasser frühzeitig und komfortabel zu signalisieren. Hierzu ist das Ablaufgehäuse mit mindestens einem elektronischen Sensor versehen, der geeignet ist, einen Feuchtigkeitszustand einer Ablaufumgebung bzw. einen anderen für den Nutzer einer Dusche oder Badewanne relevanten Zustand des Ablaufs der Dusche oder Badewanne zu detektieren. Die jeweilige Information kann dem Nutzer der Dusche oder Badewanne mittels der Signaleinrichtung, die Bestandteil der abnehmbaren, vorzugsweise haubenförmigen Abdeckung des Ablaufs ist, komfortabel signalisiert werden. Alternativ oder ergänzend kann die jeweilige Information mittels einer von dem Ablauf entfernt angeordneten Signaleinrichtung komfortabel signalisiert werden. Hierzu weist die Abdeckung des erfindungsgemäßen Ablaufs gegebenenfalls die besagte Signalübertragungseinrichtung auf, die für eine drahtlose Übertragung von mittels des Sensors erzeugten Messsignalen zu der von dem Ablauf entfernt angeordneten Signaleinrichtung hergerichtet ist.

Der mindestens eine elektronische Sensor des Ablaufgehäuses des erfindungsgemäßen Ablaufs kann beispielsweise als resistiver oder kapazitiver Sensor ausgeführt sein. Des Weiteren kann der mindestens eine elektronische Sensor mittels einer externen Stromversorgung über ein Stromkabel mit Strom versorgt werden. Alternativ kann der mindestens eine elektronische Sensor mittels einer in dem erfindungsgemäßen Ablauf angeordneten Batterie, vorzugsweise wiederaufladbaren Batterie, mit Strom versorgt werden.

Nach einer vorteilhaften Ausgestaltung des erfindungsgemäßen Ablaufs weist dieser eine wiederaufladbare elektrische Spannungsquelle (Batterie) auf, wobei die Abdeckung mit einer Empfängerspule zum induktiven Laden der wiederaufladbaren elektrischen Spannungsquelle versehen ist. Diese Ausgestaltung ermöglicht eine einfache und sichere Stromversorgung des mindestens einen elektronischen Sensors. Eine Demontage der Abdeckung für einen Austausch einer Batterie gegen eine neue Batterie bzw. für einen Laden der wiederaufladbaren elektrischen Spannungsquelle ist nicht erforderlich. Zum Aufladen der wiederaufladbaren Spannungsquelle (Batterie) kann die Abdeckung des Ablaufs, in welcher die Empfängerspule integriert ist, von dem Ablaufgehäuse abgenommen und auf ein geeignetes Ladegerät gelegt werden. Nach Beendigung des Ladevorgangs wird die Abdeckung wieder auf dem Ablaufgehäuse angebracht, beispielsweise auf das Ablaufgehäuse formschlüssig aufgesteckt oder in das Ablaufgehäuse formschlüssig eingesteckt. Alternativ kann zum Aufladen der wiederaufladbaren Spannungsquelle (Batterie) ein geeignetes Ladegerät auf die Abdeckung des Ablaufs, in welcher die Empfängerspule integriert ist, aufgelegt werden. Während der induktiven Energieübertragung bleibt das Ladegerät jeweils in physischem Kontakt mit der Abdeckung.

Die kabellose, induktive Energieübertragung gemäß der voranstehend genannten Ausgestaltung der Erfindung hat gegenüber einer konventionellen Aufladung per Kabel mehrere Vorteile. So werden bei der induktiven Energieübertragung durch den Wegfall der nicht mehr notwendigen elektrischen Ladebuchse Probleme hinsichtlich des Verschleißes von Steckkontakten durch An- und Abstecken eines Ladekabels vermieden. Insbesondere ermöglicht die Ausgestaltung der Abdeckung des erfindungsgemäßen Ablaufs dahingehend, dass sie für eine induktive Energieübertragung hergerichtet ist, eine besonders zuverlässige wasserdichte Kapselung der wiederaufladbaren elektrischen Spannungsquelle sowie des mindestens einen Sensors. Durch den Wegfall der nicht mehr notwendigen elektrischen Ladebuchse werden Probleme hinsichtlich eines Eindringens von Wasser und Schmutz vermieden.

Vorzugsweise ist die in der Abdeckung des erfindungsgemäßen Ablaufs integrierte Empfängerspule zum induktiven Laden der wiederaufladbaren elektrischen Spannungsquelle für eine resonante induktive Kopplung zur Energieübertragung zwischen einem Ladegerät als Sender und dem erfindungsgemäßen Ablauf als Empfänger hergerichtet. Das Laden der wiederaufladbaren elektrischen Batterie (Akkumulator) erfolgt bei dieser Ausgestaltung des erfindungsgemäßen Ablaufs somit vorzugsweise entsprechend dem sogenannten Qi-Standard. Ladegerät (Sender) und Ablauf (Empfänger) können somit beim induktiven Laden Daten austauschen, um eine optimale Energieübertragung zu gewährleisten. Der Sender moduliert dabei das Sendefeld. Der Empfänger verwendet eine RFID-ähnliche Technik, um Daten an den Sender zu übermitteln.

Nach einer weiteren vorteilhaften Ausgestaltung der Erfindung ist die haubenförmige Abdeckung des erfindungsgemäßen Ablaufs für eine drahtlose Datenübertragung per Funk, vorzugsweise per Bluetooth oder WLAN, hergerichtet.

Wie oben bereits angedeutet, kann eine weitere vorteilhafte Ausgestaltung des erfindungsgemäßen Ablaufs konkret dadurch gekennzeichnet sein, dass der mindestens eine elektronische Sensor als Sensor zur Detektion von Feuchtigkeit in einem Bereich unterhalb des Ablaufgehäuses ausgeführt ist oder bei mehreren elektronischen Sensoren einen Sensor zur Detektion von Feuchtigkeit in einem Bereich unterhalb des Ablaufgehäuses umfasst. Der entsprechende Sensor kann auch als elektronischer Feuchtigkeitssensor bezeichnet werden. Diese Ausgestaltung schafft eine technische Lösung, um dem Nutzer einer Dusche oder Badewanne frühzeitig und komfortabel eine Information über eine unnatürlich hohe Feuchtigkeit unter der Dusche oder Badewanne zu signalisieren.

Bei der detektierten Feuchtigkeit handelt es sich beispielsweise um eine einen vorgebbaren Messwert übersteigende Feuchtigkeit. Der mindestens eine elektronische Feuchtigkeitssensor ermöglicht eine komfortable Kontrolle (Überwachung) eines unterhalb einer Duschtasse oder Badewanne liegenden Hohlraumbereichs hinsichtlich eines Eintritts von Feuchtigkeit, die unbemerkt langfristig zu einem erheblichen Gebäudeschaden führen kann. Wie nachfolgend unter Bezugnahme auf eine beigefügte Zeichnung noch näher erläutert wird, lässt sich mit dieser Ausgestaltung eine Kontrollmöglichkeit hinsichtlich erhöhter Feuchtigkeit erzielen, wobei die Kontrollmöglichkeit weder eine Demontage einer Ablaufhaube noch eine Entfernung von Sperrwasser erfordert und somit für einen Wartungstechniker oder Nutzer des erfindungsgemäßem Ablaufs besonders komfortabel ist.

Eine weitere vorteilhafte Ausgestaltung des erfindungsgemäßen Ablaufs sieht vor, dass dessen Signaleinrichtung ein Leuchtmittel aufweist, das Licht in Abhängigkeit des mittels des Sensors detektierten Zustands, vorzugsweise Licht in einer zustandsspezifischen Farbe emittiert. Beispielsweise kann die Signaleinrichtung das Leuchtmittel nur dann einschalten oder aktivieren, wenn der elektronische Sensor einen mangelhaften Zustand der Ablaufumgebung oder des Ablaufs erfasst hat. Die Aktivierung des Leuchtmittels kann dabei beispielsweise intermittierend entsprechend einem Blinklicht erfolgen. Auch umfasst diese Ausgestaltung des erfindungsgemäßen Ablaufs Ausführungsformen, bei denen die Signaleinrichtung das Leuchtmittel derart ansteuert, dass das Leuchtmittel Licht unterschiedlicher Farbe im Farbwechsel emittiert, wobei zum Beispiel eine bestimmte Lichtfarbe einen Normalzustand und eine andere Lichtfarbe einen mangelhaften Zustand der Ablaufumgebung oder des Ablaufs signalisiert.

Nach einer bevorzugten Ausgestaltung der Erfindung umfasst die haubenförmige Abdeckung mindestens ein Leuchtmittel, beispielsweise in Form eines Leuchtrings, zur Anzeige von Zuständen betreffend den erfindungsgemäßen Ablauf. Diese durch das Leuchtmittel anzeigbaren Zustände können insbesondere eine aktuelle Nutzungsdauer des Ablaufs, eine Ablaufleistung bzw. Verstopfung des Ablaufs und/oder einen Pegelstand bzw. eine Austrocknung eines Geruchverschlusses des Ablaufs umfassen.

Nach einer weiteren vorteilhaften Ausgestaltung der Erfindung ist in einem Bodenbereich des Ablaufgehäuses eine Revisionsöffnung ausgebildet, die Zugang zu einem Bereich außerhalb des Ablaufgehäuses ermöglicht und mit einem vom Innenbereich des Ablaufgehäuses her lösbaren stab- oder rohrförmigen Verschlussteil versehen ist, wobei das Verschlussteil für einen wasserdichten Verschluss der Revisionsöffnung ausgebildet ist, und wobei der mindestens eine elektronische Sensor, vorzugsweise Feuchtigkeitssensor, zumindest teilweise in dem Verschlussteil gelagert ist.

Diese Ausgestaltung des erfindungsgemäßen Ablaufs ermöglicht es, durch die Revisionsöffnung des Ablaufgehäuses ein Inspektionsmittel, z.B. die Sonde einer Endoskopkamera, einzuführen und den Bereich unterhalb einer Badewanne oder Duschtasse auf einen Feuchtigkeitseintritt hin zu kontrollieren. Hierzu wird das für einen wasserdichten Verschluss der Revisionsöffnung ausgebildete, lösbare Verschlussteil entfernt und nach Abschluss der Inspektion wieder an der Revisionsöffnung zum wasserdichten Verschluss derselben montiert. So kann z.B. bei einer Duschtasse genauer kontrolliert werden, an welcher Stelle Feuchtigkeit in einen durch die Duschtasse und einen Beton- oder Estrichboden begrenzten Hohlraum gelangt. Gegebenenfalls können Gegenmaßnahmen wie eine Erneuerung einer schadenhaften Dichtungsfuge eingeleitet, insbesondere ohne weitgehende Demontage der Duschtasse eine Trocknung des Hohlraums unterhalb der Duschtasse durchgeführt werden.

Nach einer weiteren Ausgestaltung der Erfindung, insbesondere zur Verbesserung der Sicherheit gegen Vandalismus, ist das lösbare stab- oder rohrförmige Verschlussteil vorzugsweise so ausgebildet, dass es nur mit einem Sonderwerkzeug montiert sowie demontiert werden kann. Das Sonderwerkzeug kann hierzu beispielsweise in Form eines Steckschlüssels ausgebildet sein. Das Sonderwerkzeug kann beispielsweise ein Ende aufweisen, mit dem es formschlüssig und drehfest mit dem Verschlussteil verbindbar ist. Des Weiteren kann das Sonderwerkzeug dabei ein gegenüberliegendes oder zweites Ende aufweisen, das so ausgebildet ist, dass es mit der Revisionsöffnung des Ablaufgehäuses wasserdicht verbindbar ist. Das Sonderwerkzeug ist dabei vorzugsweise ebenfalls rohrförmig ausgebildet, so dass eine Sonde einer Endoskopkamera durch das mit der Revisionsöffnung wasserdicht verbundene Sonderwerkzeug hindurch in den Bereich unterhalb des Ablaufgehäuses und somit unterhalb einer Badewanne oder Duschtasse eingeführt werden kann. Das rohrförmige Sonderwerkzeug ist vorzugsweise so dimensioniert, dass es im mit der Revisionsöffnung des Ablaufgehäuses wasserdicht verbundenen Zustand nach oben über das Ablaufgehäuse hinaus vorsteht. In diesem Zustand kann zu Inspektionszwecken regulär Wasser durch das Ablaufgehäuse des Ablaufs abfließen, ohne dass Wasser in das rohrförmige Sonderwerkzeug eindringt. So kann noch besser unter realen Nutzungsbedingungen der Bereich unterhalb einer Badewanne oder Duschtasse auf Dichtigkeit des Ablaufs sowie der Dichtungsfugen geprüft werden.

Nach einer weiteren vorteilhaften Ausgestaltung weist der Bodenbereich des Ablaufgehäuses einen nach oben in das Ablaufgehäuse ragenden Kragen auf, wobei der Kragen einen Verbindungssitz zur kraft- und/oder formschlüssigen Anbindung des Verschlussteils definiert. Durch den nach oben ragenden Kragen lassen sich die mechanische Verbindung zwischen Revisionsöffnung und Verschlussteil besonders stabil und der wasserdichte Verschluss der Revisionsöffnung einfach und zuverlässig ausführen. Zudem kann der nach oben ragende Kragen einen Abschnitt einer Flüssigkeitsführung (Abwasserführung) definieren, die in Verbindung mit dem Bodenbereich des Ablaufgehäuses zu einer hohen Ablaufleistung beiträgt. Der Bodenbereich geht dabei vorzugsweise mit runden (konkaven) Kehlen in den Kragen und in eine den Kragen umgebende Außenwandung des Ablaufgehäuses über.

Nach einer weiteren vorteilhaften Ausgestaltung der Erfindung ist der mindestens eine elektronische Sensor zur Detektion von Feuchtigkeit in einem Bereich unterhalb des Ablaufgehäuses mit einem vertikal verstellbaren, vorzugsweise federbelasteten Kontaktfuß verbunden, wobei von dem Kontaktfuß vorzugsweise mindestens ein Sensorfühler nach unten absteht. Hierdurch kann der Feuchtigkeitssensor auf einfache Weise an unterschiedliche vertikale Abstände zwischen einem hinsichtlich eines Zulaufs von Feuchtigkeit zu kontrollierenden Bodenbereich und dem von dem Bodenbereich vertikal beabstandeten Ablaufgehäuse variabel angepasst werden. Der vertikal verstellbare Kontaktfuß des Feuchtigkeitssensors kann auch als bewegliches, einen Höhenausgleich ermöglichendes Druckstück bezeichnet werden. Ist der vertikal verstellbare Kontaktfuß des Feuchtigkeitssensors (bevorzugt) federbelastet, so passt sich der Feuchtigkeitssensor von selbst an den jeweiligen vertikalen Abstand zwischen dem zu kontrollierenden Bodenbereich und dem Ablaufgehäuse an. Der mindestens eine gegenüber dem Kontaktfuß nach unten abstehende Sensorfühler bewirkt einen zuverlässigen Kontakt zwischen dem zu kontrollierenden Bodenbereich und dem Feuchtigkeitssensor. Vorzugsweise weist der Feuchtigkeitssensor mindestens zwei von dem Kontaktfuß nach unten abstehende Sensorfühler auf, die voneinander horizontal beabstandet sind. Einer der mindestens zwei Sensorfühler kann dabei mit einem für einen Menschen ungefährlichen Prüfstrom beaufschlagt werden, der von dem anderen Sensorfühler detektiert wird, wenn der zu kontrollierende Bodenbereich, der per se nicht elektrisch leitend ist, durch einen Zulauf von Feuchtigkeit elektrisch leitend wird.

Eine weitere vorteilhafte Ausgestaltung der Erfindung ist dadurch gekennzeichnet, dass der mindestens eine elektronische Feuchtigkeitssensor und/oder der Kontaktfuß teleskopierbar ausgeführt sind/ist. Hierdurch kann der Feuchtigkeitssensor ebenfalls an unterschiedliche vertikale Abstände zwischen einem hinsichtlich eines Zulaufs von Feuchtigkeit zu kontrollierenden Bodenbereich und dem von dem Bodenbereich vertikal beabstandeten Ablaufgehäuse variabel angepasst werden. Durch die teleskopierbare Ausführung des Feuchtigkeitssensors bzw. Kontaktfußes kann der erfindungsgemäße Ablauf an unterschiedliche Einbauhöhen sowie Bodendicken einer betreffenden Duschtasse angepasst werden.

Eine weitere vorteilhafte Ausgestaltung der Erfindung sieht vor, dass die haubenförmige Abdeckung des Ablaufs höhenverstellbar, vorzugsweise stufenlos höhenverstellbar ausgeführt ist. Hierdurch kann die vertikale Lage der Oberseite der Abdeckung optimal an eine trichterförmige oder konkave Form des die Ablauföffnung einer Duschtasse umgebenden Bodenbereichs der Duschtasse angepasst werden, sodass die Oberseite der Abdeckung dann im Wesentlichen flächenbündig zu der Oberseite des Duschtassenbodens liegt.

Im Sinne der Nachhaltigkeit, insbesondere des Energiesparens, sieht eine weitere Ausgestaltung der Erfindung vor, dass der mindestens eine elektronische Sensor als Sensor zur zeitlichen Erfassung der Temperatur von durch den Ablauf abfließendem Wasser und zur Ermittlung einer verbrauchten Wärmemenge auf Basis der zeitlich erfassten Wassertemperatur ausgeführt ist; oder, wenn der erfindungsgemäße Ablauf mehrere elektronische Sensoren aufweist, einen Sensor zur zeitlichen Erfassung der Temperatur von durch den Ablauf abfließendem Wasser und zur Ermittlung einer verbrauchten Wärmemenge auf Basis der zeitlich erfassten Wassertemperatur umfasst. Hierdurch kann der Nutzer einer mit einem entsprechend ausgestalteten Ablauf ausgestatteten Duschtasse (Duschwanne) in zweckmäßiger Weise darauf hingewiesen werden, wenn er beim Duschen eine bestimmte Wärmemenge verbraucht hat, und dadurch zum Energiesparen motiviert werden. In diesem Zusammenhang ist eine weitere Ausgestaltung des erfindungsgemäßen Ablaufs dadurch gekennzeichnet, dass der mindestens eine elektronische Sensor bzw. Temperatursensor an einem Prozessor angeschlossen ist, der dann, wenn die ermittelte verbrauchte Wärmemenge eine vorgegebene Wärmemenge erreicht oder überschreitet, die Signaleinrichtung aktiviert. Der Temperatursensor kann dabei beispielsweise in Form eines Thermofühlers (z.B. PT1000) oder eines NTC-Thermistors ausgeführt werden.

Nach einer weiteren bevorzugten Ausgestaltung der Erfindung hat die haubenförmige Abdeckung des erfindungsgemäßen Ablaufs eine optische Anzeige zur Anzeige der zeitlich erfassten Wassertemperatur, wobei diese Anzeige die jeweils erfasste Wassertemperatur qualitativ durch temperaturspezifische Farben bzw. einen Farbwechsel, z.B. von blau nach rot, und/oder numerisch durch Anzeige von Temperaturwerten anzeigt.

Nach einer weiteren vorteilhaften Ausgestaltung des erfindungsgemäßen Ablaufs hat das Ablaufgehäuse einen mit Sperrwasser funktionierenden Geruchverschluss, wobei der mindestens eine elektronische Sensor als Sensor zur Erfassung der Pegelhöhe des Sperrwassers ausgeführt ist oder bei mehreren elektronischen Sensoren einen Sensor zur Erfassung der Pegelhöhe des Sperrwassers umfasst. Diese Ausgestaltung basiert auf der Überlegung, die Abdeckung des Ablaufs dazu zu verwenden, den Sperrwasserpegel im Geruchverschluss zu erfassen, beispielsweise durch eine kapazitive Messung oder durch eine Widerstandsmessung mittels verteilt angeordneter Elektroden, und einen kritischen, d.h. zu geringen Sperrwasserpegel optisch und/oder akustisch zu signalisieren. Dementsprechend sieht eine weitere Ausgestaltung des erfindungsgemäßen Ablaufs vor, dass der mindestens eine elektronische Sensor an einem Prozessor angeschlossen ist, der dann, wenn die erfasste Pegelhöhe des Sperrwassers eine vorgegebene Pegelhöhe erreicht oder unterschreitet, die Signaleinrichtung und/oder die Signalübertragungseinrichtung aktiviert. Ein durch ein entsprechendes Signal informierter Nutzer des so ausgestalteten Ablaufs kann dann den Sperrwasserpegel auf einen vorgegebenen Maximalwert erhöhen, indem er beispielsweise die Duschzulaufarmatur für eine gewisse Zeit betätigt oder auf andere Weise eine ausreichende Wassermenge in den Ablauf einbringt. Somit kann einem temporären Ausfall der Geruchverschlussfunktion aufgrund von Verdunstung von Sperrwasser rechtzeitig entgegengewirkt werden.

Der elektronische Sensor zur Erfassung der Pegelhöhe des Sperrwassers, insbesondere zur Erfassung des Füllstandes des Ablaufgehäuses, basiert beispielsweise auf einer Wechselstrommessung bzw. Widerstandsmessung über im Ablaufgehäuse integrierte elektrisch leitfähige Ringe. Alternativ kann der elektronische Sensor zur Erfassung des Füllstandes des Ablaufgehäuses bzw. der Pegelhöhe des Sperrwassers ein Sensor sein, der für eine kapazitive Messung oder eine geführte Radarmessung hergerichtet ist.

Eine weitere vorteilhafte Ausgestaltung des erfindungsgemäßen Ablaufs ist dadurch gekennzeichnet, dass die haubenförmige Abdeckung eine Signalempfangseinrichtung aufweist, die zum drahtlosen Empfang von Steuerungsbefehlen hergerichtet ist. Diese Ausgestaltung basiert auf der Überlegung, den Ablauf auf einfache und komfortable Weise in ein Steuerungs- und/oder Überwachungssystem zu integrieren, wobei der Ablauf vorzugsweise mit einer eigenen elektrischen Spannungsquelle (Batterie), besonders bevorzugt wiederaufladbaren elektrischen Spannungsquelle ausgestattet ist, um ein in dem Ablauf integriertes elektrisches/elektronisches Bauteil wie etwa ein Leuchtmittel, einen Signalgeber und/oder einen Sensor mit Strom zu versorgen. Das Steuerungssystem kann dabei beispielsweise als Steuerungssystem zum Aktivieren eines in der haubenförmige Abdeckung integrierten Leuchtmittels und/oder eines in der haubenförmige Abdeckung integrierten akustischen oder optischen Signalgebers hergerichtet sein. Das integrierte Leuchtmittel kann dabei beispielsweise als sogenannte Ambientebeleuchtung ausgeführt sein. Alternativ oder ergänzend kann bei dieser Ausgestaltung das Überwachungssystem beispielsweise zum Aktivieren eines in dem Ablauf integrierten elektronischen Feuchtigkeitssensors, eines Temperatursensors und/oder Wasserstandsensors, insbesondere Sperrwasserpegelsensors, hergerichtet sein. Eine zentrale oder dezentrale Prozessoreinheit des Steuerungs- und/oder Überwachungssystems, welche durch einen Nutzer ausgelöst oder automatisch Steuerungsbefehle an die Signalempfangseinrichtung der haubenförmigen Abdeckung drahtlos sendet, kann dabei in dem Gebäuderaum, in welchem der Ablauf installiert ist, oder in einem anderen Raum des betreffenden Gebäudes angeordnet sein.

Eine weitere vorteilhafte Ausgestaltung des erfindungsgemäßen Ablaufs sieht vor, dass die haubenförmige Abdeckung mit einem Lichtsensor versehen ist, wobei der Lichtsensor dazu dient, ein mit der Abdeckung verbundenes Leuchtmittel bei in der Umgebung des Ablaufs herrschender Dunkelheit oder Dämmerung zu aktivieren und/oder zu steuern. Hierdurch lässt sich eine außergewöhnliche Ausführung einer Ambientebeleuchtung erzielen. Das Leuchtmittel kann dabei ein farbiges, monochromes Licht oder verschiedene Lichtfarben im zeitlichen Wechsel emittieren.

Nach einer bevorzugten Ausgestaltung der Erfindung kann der mindestens eine elektronische Sensor des Ablaufgehäuses mittels eines manuell betätigbaren Schalters (Schaltelements) oder alternativ durch automatisches Einschalten eingeschaltet bzw. aktiviert werden. Der manuell betätigbare Schalter ist vorzugsweise in der haubenförmigen Abdeckung integriert. Der Schalter kann beispielsweise einen temperaturabhängigen Sensor (Widerstand), insbesondere einen NTC-Thermistor aufweisen.

Eine weitere vorteilhafte Ausgestaltung der Erfindung besteht in einem System umfassend den erfindungsgemäßen Ablauf, vorzugsweise in einer der oben genannten Ausgestaltungen, und eine Spülvorrichtung zur Durchführung einer Hygienespülung, wobei die Spülvorrichtung gekennzeichnet ist durch mindestens einen Einlass zum Anschließen der Spülvorrichtung an zumindest eine Zuflussleitung zum Einlassen von Trinkwasser, mindestens einen Ablaufauslass zur Verbindung des mindestens einen Einlasses mit einer Wasserabführleitung zum Abführen des eingelassenen Trinkwassers, mindestens einen Wannenzulaufauslass oder Brauseauslass zur Verbindung des mindestens einen Einlasses mit einer Wannenzulaufleitung oder Brauseleitung, mindestens eine Ventilanordnung zum Einlassen von Trinkwasser durch den mindestens einen Einlass und zum Auslassen von Trinkwasser durch den mindestens einen Ablaufauslass und/oder den mindestens einen Wannenzulaufauslass oder Brauseauslass, und eine Steuerung, wobei die Steuerung in Abhängigkeit zumindest eines Steuersignals, vorzugsweise eines Steuersignals, das bei Erfassung einer Unterschreitung einer vorgebbaren Sperrwasser-Pegelhöhe im Ablaufgehäuse ausgelöst wird, die mindestens eine Ventilanordnung zur Durchführung einer Hygienespülung derart betätigt, dass die Ventilanordnung durch den mindestens einen Einlass Trinkwasser aus der Zuflussleitung einlässt und durch den mindestens einen Ablaufauslass zumindest teilweise, vorzugsweise im Wesentlichen vollständig, abführt. Diese Ausgestaltung der Erfindung basiert auf der Überlegung, dass der erfindungsgemäße Ablauf vorteilhaft mit einer elektronischen Wasserarmatur, insbesondere elektronischen Wassermischarmatur, wie sie zum Beispiel in der DE 10 2022 121 748 A1 offenbart ist, kombiniert werden kann, um Hygienespülungen durchzuführen. Der erfindungsgemäße Ablauf kann über eine in seiner haubenförmigen Abdeckung integrierte Datenkommunikationsschnittstelle kabellos mit einer Gebäudeautomatisierung und/oder einer elektronischen Wasserarmatur, insbesondere elektronischen Wassermischarmatur, Informationen betreffend den Wasserpegel im Geruchverschluss austauschen und interagieren.

Durch Stagnation und ungeeignete Betriebsweise kann die Trinkwasserbeschaffenheit in den Leitungen und Vorrichtungen einer Trinkwasser-Installation durch Vermehrung von Mikroorganismen oder durch erhöhte Konzentration von in Lösung gehenden Anteilen der Werkstoffe der Vorrichtungen oder Leitungen beeinträchtigt werden, sodass die an Trinkwasser gestellten Anforderungen nicht mehr erfüllt sind.

Mit dem System umfassend den erfindungsgemäßen Ablauf, vorzugsweise in einer der oben genannten Ausgestaltungen, und eine Spülvorrichtung der voranstehend genannten Art, wird ein Sanitärsystem geschaffen, welches die Einhaltung der Trinkwasserhygiene vereinfacht und eine konstruktiv günstige Möglichkeit zur Einhaltung der Trinkwasserhygiene bietet.

Vorzugsweise umfasst die Steuerung des erfindungsgemäßen Systems Kommunikationsmittel oder ist mit Kommunikationsmittel verbunden, so dass im Rahmen einer Protokollierung gespeicherte Daten an einen Server oder ein Netzwerk, insbesondere ein Trinkwassermanagement-System oder eine Gebäudeleittechnik übermittelt werden können. Die Protokollierung kann beispielsweise Temperaturverläufe des in der mindestens einen Zuflussleitung anstehenden Trinkwassers, Nutzungszeiten der Dusche, insbesondere Durchflusszeiten durch den zumindest einen Brauseauslass, Nutzungszeiten der Hygienespülung, insbesondere Durchflusszeiten durch den zumindest einen Ablaufauslass, Anzahl und Dauer von durchgeführten Hygienespülungen, Temperatur und Häufigkeit von durchgeführten Hygienespülungen mit einer erhöhten Temperatur, Nutzungsintervalle der Duschvorrichtung und/oder Hygienespülung, Zeiten einer Unterschreitung einer vorgebbaren Sperrwasser-Pegelhöhe sowie mögliche Fehlermeldungen umfassen.

Eine weitere vorteilhafte Ausgestaltung der Erfindung besteht in einem System umfassend den erfindungsgemäßen Ablauf, vorzugsweise in einer der oben genannten Ausgestaltungen des Ablaufs, eine elektronische Wasserzulaufarmatur, vorzugsweise in Form einer Wasserzulaufmischarmatur, eine Zeitmesseinrichtung und einen Prozessor zur Ermittlung einer aktuellen Ablaufleistung des Ablaufs, wobei der Prozessor unter Berücksichtigung der Zeit seit einer Abschaltung der Wasserzulaufarmatur und der aktuellen Pegelhöhe des Sperrwassers die aktuelle Ablaufleistung ermittelt, die zumindest dann, wenn sie eine vorgegebene Untergrenze unterschreitet, mittels der Signaleinrichtung und/oder einer weiteren Signaleinrichtung signalisiert wird. Diese Ausgestaltung der Erfindung ermöglicht es, eine Verstopfung des Ablaufs bzw. eines daran angeschlossenen Ablaufrohres frühzeitig durch besagte Signalisierung zu erkennen.

Nachfolgend wird die Erfindung anhand einer mehrere Ausführungsbeispiele darstellenden Zeichnung erläutert. Es zeigen:
- Fig. 1: eine perspektivische Draufsicht auf eine flächenbündig oder nahezu flächenbündig in einen gefliesten Boden eingebaute Duschtasse mit einem erfindungsgemäßen Ablauf;
- Fig. 2: eine vertikale Schnittansicht der in den gefliesten Boden eingebauten Duschtasse entlang der Schnittlinie II-II in Fig. 1 mit Ablaufgehäuse und Ablaufrohr;
- Fig. 3: einen Abschnitt einer Duschwanne mit einem an einer Bodenöffnung der Duschwanne montierten erfindungsgemäßen Ablauf sowie einen Abschnitt eines unter dem Ablauf liegenden Hohlraumbodens, in vertikaler Schnittansicht;
- Fig. 4: den an der Bodenöffnung der Duschwanne montierten Ablauf aus Fig. 3 sowie den Abschnitt des Hohlraumbodens, in vertikaler Schnittansicht und perspektivischer Darstellung;
- Fig. 5: den an der Bodenöffnung der Duschwanne montierten Ablauf aus Fig. 3 und den Abschnitt des Hohlraumbodens, in einer perspektivischen Draufsicht;
- Fig. 6: eine haubenförmige Abdeckung eines erfindungsgemäßen Ablaufs, in einer perspektivischen Darstellung; und
- Fig. 7: ein Ausführungsbeispiel einer Sanitärinstallation mit einer Trinkwasser-Zuleitung, die eine endständige Zapfstelle, z.B. eine Kopfbrause einer Dusche, mit Trinkwasser versorgt, einer Spülvorrichtung zur Durchführung einer Hygienespülung und einem erfindungsgemäßen Ablauf.

Die Figuren 1 und 2 zeigen eine flach ausgebildete Duschwanne 2, die auch als Duschtasse bezeichnet werden kann und in eine Aussparung 1 des Bodens 10 eines Sanitärbereichs, z.B. eines Badezimmers eingebaut ist. Der in Fig. 2 im Querschnitt schematisch dargestellte Boden 10 ist typischerweise aus Estrich 10.1 gebildet. Die Oberseite der Duschwanne 2 schließt im Wesentlichen flächenbündig mit der Oberseite eines auf dem Estrich 10.1 angeordneten Bodenbelages 11 ab, der hier beispielsweise aus Fliesen gebildet ist.

Die Duschwanne 2 wird durch einen (nicht gezeigten) Wannenträger getragen, der auf der Bodenfläche 10.2 der Aussparung 1 gelagert ist. Die Duschwanne 2 begrenzt mit der Aussparung 1 einen Hohlraum 12. Die Bodenfläche 10.2 der Aussparung 1 definiert eine Abdichtungsebene gegenüber dem darunter befindlichen Baukörper, der beispielsweise als Betonboden 10.3 ausgeführt ist.

Zur Abführung von Duschwasser weist die Duschwanne 2 eine Bodenöffnung 2.1 auf, an der ein Ablauf 3 montiert ist. Wie insbesondere in Fig. 2 zu erkennen ist, ist die Duschwanne (Duschtasse) 2, wie an sich bekannt, derart geformt, dass sie von ihren Außenkanten oder Außenrändern zu der Bodenöffnung 2.1 hin ein geringeres Gefälle aufweist. Als Bestandteil des Ablaufs 3 ist an der Unterseite der Duschwanne 2, im Bereich der Bodenöffnung 2.1, ein Ablaufgehäuse 3.1 angeordnet. Das Ablaufgehäuse 3.1 ist mittels Befestigungsschrauben (nicht gezeigt) und eines Befestigungsringes (Befestigungsflansches) 9, der am oberseitigen Rand der Bodenöffnung 2.1 abgestützt ist, an der Bodenöffnung 2.1 befestigt. Das Ablaufgehäuse 3.1 weist einen Ablaufstutzen 3.2 mit einem Außengewinde auf, an dem ein Ablaufrohr 7 mittels einer Überwurfmutter unter Zwischenordnung einer Ringdichtung (nicht gezeigt) angeschlossen ist.

Um ein Eindringen von Feuchtigkeit (Duschwasser) in den Hohlraum 12 unter oder hinter die Duschwanne 2 zu verhindern, ist an der Bodenöffnung 2.1 zwischen der Unterseite der Duschwanne 2 und der Oberseite eines umlaufenden Anlageflansches des Ablaufgehäuses 3.1 eine Ringdichtung 8 angeordnet (vgl. Fig. 3). Zudem wird die umlaufende Fuge 2.2 zwischen dem Außenrand der Duschwanne 2 und dem angrenzenden Bodenbelag 11 mit einer Dichtmasse, typischerweise mit Silikon oder dergleichen wasserdicht versiegelt, um ein Eindringen von Feuchtigkeit (Duschwasser) in den Hohlraum 12 hinter und unter die Duschwanne 2 zu verhindern (vgl. Fig. 1).

Insbesondere die wasserdicht versiegelte Fuge 2.2 - die auch als Dichtungsfuge oder Silikonnaht bezeichnet werden kann - ist ein kritischer Bereich, da solche Fugen nicht selten mit der Zeit undicht werden. Man spricht bei diesen Fugen 2.2 daher auch von Wartungsfugen. Des Weiteren kommt es mitunter vor, dass solche Dichtungsfugen 2.2 aufgrund fehlerhafter Herstellung undicht sind.

Gelangt über eine defekte Ringdichtung 8 am Ablaufgehäuse 3.1 oder über eine defekte Dichtungsfuge 2.2 unbemerkt Abwasser bzw. Feuchtigkeit in den durch die Bodenaussparung 1 und die Duschwanne 2 begrenzten Hohlraum 12, so kann dies weitreichende Feuchtigkeitsschäden verursachen, die häufig erst spät bemerkt werden und dann einen hohen Sanierungsaufwand erfordern.

In Fig. 2 ist eine Situation skizziert, in welcher es zu einem erheblichen Feuchtigkeitseintrag in den Hohlraum 12 gekommen ist. Aufgrund des Feuchtigkeitseintrags steht auf der Bodenfläche 10.2 der Aussparung 1 bzw. des Hohlraums 12 Wasser oder die Bodenfläche 10.2 des Hohlraums 12 weist eine ungewöhnlich hohe Feuchte auf, wobei die Luft zwischen dem feuchten Boden bzw. dem dortigen Wasserspiegel und der Wannenunterseite eine hohe Luftfeuchtigkeit aufweist, was in Fig. 2 durch eine Punktschraffur (Vielzahl von kleinen Punkten) angedeutet ist.

Das Ablaufgehäuse 3.1 definiert einen siphonartigen Geruchverschluss. Hierzu ist das Ablaufgehäuse 3.1 mit einem Tauchrohr 6 versehen, das von oben in das Ablaufgehäuse eingesetzt wird. Das Tauchrohr 6 kann insbesondere für eine Reinigung des Ablaufs 3 aus dem Ablaufgehäuse 3.1 entnommen werden.

Des Weiteren ist das Ablaufgehäuse 3.1 an seiner Oberseite mit einer abnehmbaren Abdeckung 5 versehen. Die Abdeckung 5 ist beispielsweise als kreisscheibenförmige, leicht nach oben gewölbte Haube (Ablaufhaube) ausgebildet, die über an ihrer Unterseite angeordnete Abstandshalter 5.1 auf dem Befestigungsring 9 aufliegt. Die Abstandshalter 5.1 definieren im montierten Zustand des Ablaufs 3 einen Wassereinlaufspalt 14, über den Duschwasser in das Ablaufgehäuse 3.1 bzw. zunächst in das Tauchrohr 6 fließen kann. Zur horizontalen Lagefixierung der Abdeckung (Ablaufhaube) 5 weist diese an ihrer Unterseite nach unten offene, hülsenförmige Halter auf, welche die nach oben vorstehenden Köpfe der Befestigungsschrauben des Befestigungsrings (Befestigungsflansches) 9 des Ablaufgehäuses 3.1 formschlüssig sowie reibschlüssig aufnehmen.

Erfindungsgemäß ist das Ablaufgehäuse 3.1 mit mindestens einem elektronischen Sensor (40) versehen, wobei die Abdeckung 5 eine Signaleinrichtung 43, die zur optischen und/oder akustischen Signalisierung eines mittels des Sensors detektierten Zustands einer Ablaufumgebung oder des Ablaufs 3 hergerichtet ist, und/oder eine Signalübertragungseinrichtung 47, die zur drahtlosen Übertragung von mittels des Sensors (40) erzeugten Messsignalen hergerichtet ist, aufweist.

Beispielsweise ist der mindestens eine elektronische Sensor, mit dem das Ablaufgehäuse 3.1 versehen ist, ein elektronischer Feuchtigkeitssensor 40, mittels dem ohne eine weitreichende Demontage des Ablaufgehäuses 3.1 oder gar eine Demontage der Duschwanne 2 der Hohlraum 12 unterhalb der Duschwanne 2 hinsichtlich eines Feuchtigkeitseintritts überwacht werden kann.

Hierzu ist das Ablaufgehäuse 3.1 vorzugsweise mit einer Revisionsöffnung 3.4 versehen, die im montierten Zustand des Ablaufgehäuses 3.1 einen Bereich außerhalb des Ablaufgehäuses und somit einen Bereich unterhalb der montierten Duschwanne 2 zugänglich macht. Die Revisionsöffnung 3.4 ist dabei mit einem vom Innenbereich des Ablaufgehäuses 3.1 her lösbaren Verschlussteil 3.5 versehen. Die Revisionsöffnung 3.4 ist vorzugsweise in einem Bodenbereich 3.6 des Ablaufgehäuses 3.1 ausgebildet.

An der Revisionsöffnung 3.4 ist ein Verbindungssitz 3.8 zur kraft- und/oder formschlüssigen Anbindung des Verschlussteils 3.5 ausgebildet. Bei dem in den Figuren 3 und 4 gezeigten Ausführungsbeispiel hat das Ablaufgehäuse 3.1 einen Bodenbereich 3.6 mit einem nach oben in das Ablaufgehäuse 3.1 ragenden Kragen 3.7, wobei der Kragen 3.7 den Verbindungssitz 3.8 zur kraft- und/oder formschlüssigen Anbindung des Verschlussteils 3.5 definiert. Der Verbindungssitz 3.8 ist beispielsweise als Stecksitz, Gewindesitz oder Bajonettverschlusssitz ausgebildet, wobei entweder das Verschlussteil 3.5 oder der die Revisionsöffnung definierende Kragen 3.7 bzw. Ablaufgehäusebereich eine Ringdichtung 3.9, beispielsweise einen in einer Ringnut gelagerten O-Ring aufweist.

Das Verschlussteil 3.5 ist als stab- oder rohrförmiger Verschlussstopfen ausgeführt. Der Verschlussstopfen 3.5 weist mindestens einen Feuchtigkeitssensor 40 auf, der an einer Signaleinrichtung 43 zur akustischen und/oder optischen Signalisierung einer detektierten Feuchtigkeit und/oder an einer Signalübertragungseinrichtung zur drahtlosen Übertragung von mittels des Feuchtigkeitssensors 40 erzeugten Messsignalen angeschlossen ist. Die Signalübertragungseinrichtung ist beispielsweise für eine Funkanbindung zur Signalausgabe, beispielsweise eine WLAN oder Bluetooth-Verbindung hergerichtet.

Der mindestens eine Feuchtigkeitssensor 40 hat einen vertikal verstellbaren, vorzugsweise federbelasteten Kontaktfuß 41, von dem mindestens ein Sensorfühler nach unten absteht. Der Feuchtigkeitssensor 40 kann an unterschiedliche vertikale Abstände zwischen dem auf erhöhte Feuchtigkeit zu überwachenden Bodenbereich (Bodenfläche 10.2) und dem Ablaufgehäuse 3.1 variabel angepasst werden. Ist der vertikal verstellbare Kontaktfuß 41 nach einer bevorzugten Ausgestaltung federbelastet, so passt sich der Feuchtigkeitssensor 40 von selbst an den jeweiligen vertikalen Abstand zwischen dem zu überwachenden Bodenbereich 10.2 und dem Ablaufgehäuse 3.1 an. Mit 49 ist eine Druckfeder (Schraubenfeder) bezeichnet. Der vertikal verstellbare Kontaktfuß 41 kann auch als bewegliches Druckstück bezeichnet werden.

Wie in den Figuren 3 und 4 gezeigt, weist der Feuchtigkeitssensor 40 mindestens zwei von dem vertikal beweglichen Kontaktfuß (Druckstück) 41 nach unten abstehende Sensorfühler (Elektroden) 42 auf, die voneinander horizontal beabstandet sind. Die Sensorfühler 42 sind elektrisch leitend und beispielsweise aus rostfreiem Stahl hergestellt. Einer dieser Sensorfühler 42 wird zur Detektion erhöhter Feuchtigkeit mit einem für einen Menschen ungefährlichen Prüfstrom beaufschlagt. Ist der zu überwachende Bodenbereich (Bodenfläche 10.2) unterhalb der Revisionsöffnung 3.4 des Ablaufgehäuses 3.1 feucht, so ist dieser Bodenbereich 10.2 elektrisch leitend. Somit kann mittels des zweiten oder mindestens einen weiteren Sensorfühlers 42 des Feuchtigkeitssensors 40 detektiert werden, ob der zu überwachende Bodenbereich 10.2 eine erhöhte Feuchtigkeit aufweist.

Das jeweilige Messsignal des Feuchtigkeitssensors 40 kann unmittelbar am Ablauf 3 oder an einer entfernt angeordneten Signaleinrichtung signalisiert werden. Beispielsweise kann in dem stab- oder rohrförmigen Verschlussstopfen 3.5 eine Signaleinrichtung zur akustischen Signalisierung einer detektierten erhöhten Feuchtigkeit integriert sein. Ergänzend oder alternativ kann in der haubenartigen Abdeckung 5 eine Signaleinrichtung 43 zur optischen Signalisierung einer detektierten Feuchtigkeit integriert sein. Die optische Signaleinrichtung 43 kann z.B. ein LED-Leuchtmittel umfassen, das bei detektierter erhöhter Feuchtigkeit Licht einer bestimmten Farbe, z.B. rotes Licht, und/oder intermittierende Lichtsignale in hoher Frequenz abgibt. Die optische Signaleinrichtung 43 kann hierzu beispielsweise einen an der Oberseite der haubenartigen Abdeckung 5 sichtbaren Lichtleiter aufweisen. Alternativ kann der Lichtleiter auch sichtverdeckt unterhalb der haubenartigen Abdeckung 5 angeordnet sein, wobei das jeweilige Lichtsignal der optischen Signaleinrichtung 43 als indirektes Licht durch den durch die Abdeckung 5 und das Ablaufgehäuse 3.1 begrenzten Wassereinlaufspalt 14 sichtbar ist. Der dem LED-Leuchtmittel zugeordnete Lichtleiter ist vorzugsweise ringförmig ausgeführt.

Die haubenartige Abdeckung 5, die mit dem Ablaufgehäuse 3.1 einen Wassereinlaufspalt 14 begrenzt, ist vorzugsweise mit einer wiederaufladbaren elektrischen Spannungsquelle (nicht gezeigt) und mit einer Empfängerspule 70 für induktives Laden versehen. Die Empfängerspule 70 ist Teil eines Ladesystems, das technisch vorzugsweise entsprechend dem Qi-Standard ausgeführt ist. Alternativ oder ergänzend kann die wiederaufladbare elektrische Spannungsquelle auch in dem als stab- oder rohrförmiger Verschlussstopfen ausgeführten Verschlussteil 3.5 angeordnet sein. Des Weiteren ist in den Figuren 3 und 4 zu erkennen, dass die haubenförmige Abdeckung 5 höhenverstellbar in dem stab- oder rohrförmigen Verschlussstopfen 3.5 gelagert ist. Dabei ist am oberen Ende des stab- oder rohrförmigen Verschlussstopfens 3.5 innenseitig eine horizontal umlaufende Ringnut ausgebildet, in die eine elastische Ringdichtung 50, z.B. ein O-Ring, eingesetzt ist. Die Ringdichtung 50 dichtet den Ringspalt flüssigkeitsdicht ab, den der Verschlussstopfen 3.5 und ein darin eingesteckter stab- oder rohrförmiger Abschnitt einer mit der Unterseite der Abdeckung 5 verbundenen Halterung 52 definieren.

Zur Aktivierung des im Ablaufgehäuse 3.1 integrierten mindestens einen elektronischen Sensors (40) weist die haubenförmige Abdeckung 5 ein elektronisches Schaltelement (Schalter) 54 auf. Das Schaltelement kann beispielsweise einen temperaturabhängigen Sensor (Widerstand), insbesondere einen NTC-Thermistor aufweisen. Der Aktivierungs-/Schaltzustand des Schaltelements 54 bzw. Sensors 40 wird dem Endnutzer des Ablaufs 3 optisch angezeigt, beispielsweise durch ein leuchtendes Einschalt-Symbol 56 (vgl. Fig. 6).

Für eine genauere Untersuchung des Hohlraums 12 hinsichtlich eines Feuchtigkeitseintritt können die abnehmbare Abdeckung 5 und das lösbare Verschlussteil 3.5 entfernt und durch die Revisionsöffnung 3.4 eine Endoskopkamera in den Hohlraum 12 eingeführt werden. Ebenfalls kann durch die Revisionsöffnung 3.4 ein Trocknungsmittel (nicht gezeigt), zum Beispiel ein saugfähiger textiler Stoffstreifen, in den nach oben durch die Duschtasse 2 geschlossenen Hohlraum 12 eingebracht werden. Die lichte Weite bzw. der Innendurchmesser der Revisionsöffnung 3.4 liegt beispielsweise in einem Bereich von ca. 30 bis 50 mm.

Die Empfängerspule 70, das Schaltelement 54 mit dem im Einschaltzustand des Schaltelements bzw. Sensors lichtemittierende Einschalt-Symbol 56 sowie ein mit dem LED-Leuchtmittel gekoppelter ringförmiger Lichtleiter 43.1 sind vorzugsweise unter einer transparenten oder semitransparenten Schutzabdeckung, beispielsweise semitransparenten Folie, angeordnet.

Unter der transparenten oder semitransparenten Schutzabdeckung (Folie) kann beispielsweise auch ein Lichtsensor (Photozelle) angeordnet sein. Der Lichtsensor ist derart hergerichtet, dass er ein mit der Abdeckung 5 verbundenes oder darin integriertes Leuchtmittel bei in der Umgebung des Ablaufs 3 herrschender Dunkelheit oder Dämmerung aktiviert.

Die Ausführung der Erfindung ist nicht auf die in der Zeichnung dargestellten Ausführungsbeispiele beschränkt. Vielmehr sind zahlreiche Varianten des erfindungsgemäßen Ablaufs 3 denkbar, die auch bei einer von der Zeichnung abweichenden Gestaltung von der in den Ansprüchen angegebenen Erfindung Gebrauch machen. Beispielsweise kann der erfindungsgemäße Ablauf 3 auch als Ablauf für eine Badewanne ausgeführt sein oder werden. In diesem Fall ist das Ablaufgehäuse 3.1 vorzugsweise Bestandteil einer Ab- und Überlaufgarnitur und weist dementsprechend einen Anschluss für ein Überlaufrohr auf. Des Weiteren kann der erfindungsgemäße Ablauf als Bodenablauf für eine bodengleiche Dusche ohne Duschwanne 2 ausgeführt werden. Beispielsweise kann der erfindungsgemäße Ablauf in Form einer sogenannten Duschrinne ausgeführt werden.

Insbesondere kann der erfindungsgemäße Ablauf 3 auch mit einer Spülvorrichtung zur Durchführung einer Hygienespülung, wie sie in der DE 10 2022 121 748 A1 offenbart ist, kombiniert sein und ein entsprechendes System bilden. Der Offenbarungsgehalt der DE 10 2022 121 748 A1 wird hiermit durch Bezugnahme vollständig in die vorliegende Beschreibung einbezogen.

In Fig. 7 ist eine Sanitärinstallation dargestellt, die eine Trinkwasser-Zuleitung 118 aufweist, welche eine endständige Zapfstelle 104 mit Trinkwasser versorgt. Bei der endständigen Zapfstelle 104 kann es sich beispielsweise um eine Handbrause oder - wie in Fig. 7 gezeigt - um eine Kopfbrause einer Dusche handeln. Mit 106 ist eine Duschwanne einer Dusche bezeichnet, die mit einem erfindungsgemäßen Ablauf (Bodenablauf) 3 versehen ist, über den genutztes Trinkwasser in eine Entwässerungsleitung 110 abfließen kann. Eine sich bei einer bestimmten Ventilschaltung ergebende Wasserfließrichtung ist in Fig. 7 durch Pfeile markiert. Mit 112 ist eine Betätigungs- oder Bedieneinheit bezeichnet, mittels der ein Trinkwasser-Zulauf zu der Zapfstelle 104 ausgelöst bzw. gesteuert sowie beendet werden kann.

Fig. 7 zeigt schematisch ein Ausführungsbeispiel einer Spülvorrichtung 102, die insbesondere für eine Badewanne oder Dusche geeignet ist. Die Spülvorrichtung 102 weist zwei Einlässe 107 und 109 auf, wobei der Einlass 107 als Kaltwasser-Einlass 107 zum Anschließen einer Kaltwasser-Zuflussleitung 108 und der Einlass 109 als Warmwasser-Einlass 109 zum Anschließen einer Warmwasser-Zuflussleitung 111 ausgebildet ist. Zudem weist die Spülvorrichtung 102 einen Ablaufauslass 112 zur Verbindung der Einlässe 107 und 109 mit einer Wasserabführleitung 114 zur Abführung des zugeflossenen Trinkwassers auf. Ebenfalls weist die Spülvorrichtung 102 einen ersten Brauseauslass 116 für eine Kopfbrause zur Verbindung der Einlässe 107 und 109 mit einer Kopfbrauseleitung (Trinkwasser-Zuleitung 118) sowie einen zweiten Brauseauslass 120 zur Verbindung der Einlässe 107 und 109 mit einer Handbrause auf.

Die beiden Einlässe 107 und 109, der Ablaufauslass 112 und die Brauseauslässe 116 und 120 weisen vorzugsweise jeweils ein Außengewinde zum Anschluss an die Zuflussleitungen 108 und 111, die Wasserabführleitung 114 und/oder die jeweiligen Brauseleitungen 118 auf. Ferner sind die beiden Einlässe 107 und 109 vorzugsweise mittels im Wesentlichen flexibler Schläuche 124 mit einer Ventilanordnung 126 verbunden.

Die Ventilanordnung 126 umfasst zumindest eine Mischeinheit 128 zum Mischen von aus der Kaltwasser-Zuflussleitung 108 sowie der Warmwasser-Zuflussleitung 111 eingelassenem Trinkwasser, so dass an einem Ausgang 130 der Mischeinheit 128 temperiertes Trinkwasser zur Verfügung gestellt werden kann. Die Mischeinheit 128 kann ferner auch die Steuerung 129 umfassen. Die Mischeinheit 128 kann beispielsweise als elektronische oder als elektromechanische Mischeinheit 128 ausgestaltet sein. Ferner umfasst die Ventilanordnung 126 ein mit der Mischeinheit 128 verbundenes Ventilelement 132. Die Steuerung 129 ist mit dem Ventilelement 132 verbunden und kann mittels des Ventilelements 132 insbesondere steuern, ob das durch die Einlässe 107 und 109 eingelassene Trinkwasser über den Ablaufauslass 112 im Rahmen einer Hygienespülung abgeführt werden soll oder ob das eingelassene Trinkwasser mittels der Brauseauslässe 116 und 120 einem Nutzer der Dusche zur Verfügung gestellt werden soll. Der Ablaufauslass 112 und die Brauseauslässe 116 und 120 sind vorzugsweise ebenfalls mit flexiblen Schläuchen 124 mit dem Ventilelement 132 verbunden.

Zur Übermittlung eines Sensorsignals an die Steuerung 129 weist die Spülvorrichtung 102 ferner ein Kommunikationsmittel 134 auf, welches insbesondere dazu ausgestaltet ist, kabellos mit einem Netzwerk und/oder einem Server, bspw. mittels WLAN, verbunden zu werden. Das Kommunikationsmittel 134 ist mittels eines Kabels 136 über ein Netzteil 138 und das Ventilelement 132 mit der Steuerung 129 verbunden.

Wenn das Kommunikationsmittel 134 ein Sensorsignal von einem in demselben Netzwerk angeordneten Sensor erhält, leitet das Kommunikationsmittel 134 das Sensorsignal an die Steuerung 129 weiter. In Abhängigkeit des Sensorsignals kann von der Steuerung 129 ein Steuersignal zur Betätigung der Ventilanordnung 126 derart gebildet werden, dass eine Hygienespülung durchgeführt wird. Insbesondere wird hierfür anstehendes Trinkwasser von den Einlässen 107 und 109 eingeführt und mittels des Ablaufauslasses 112 wieder abgeführt.

Des Weiteren kann der erfindungsgemäße Ablauf 3 auch einen anderen elektronischen Sensor als den oben beschriebenen Feuchtigkeitssensor 40 aufweisen, der zur Erfassung eines Zustands des Ablaufs 3 oder des Zustands der Ablaufumgebung hergerichtet ist. Bei besagtem mindestens einen elektronischen Sensor kann es sich insbesondere um einen Sensor zur Erfassung des Füllstands bzw. Pegelstands des Sperrwassers im Geruchverschluss oder um einen Sensor zur zeitlichen Erfassung der Temperatur des durch den Ablauf 3 abfließenden Wassers (Abwassers) handeln.

Die in Fig. 7 skizzierte Mischeinheit 128 kann auch als elektronische Wasserzulaufarmatur 128, insbesondere als elektronische Wasserzulaufmischarmatur 128 bezeichnet werden. Vorzugsweise ist die Steuerung 129 mit einer Zeitmesseinrichtung und einem Prozessor (nicht gezeigt) zur Ermittlung einer aktuellen Ablaufleistung des Ablaufs 3 versehen. Der Prozessor ist ausgebildet, um unter Berücksichtigung der Zeit seit einer Abschaltung der Wasserzulaufarmatur (Mischeinheit 128) und der aktuellen Pegelhöhe des Sperrwassers im Ablauf 3 die aktuelle Ablaufleistung zu ermitteln und diese zumindest dann, wenn sie eine vorgegebene Untergrenze unterschreitet, mittels der Signaleinrichtung 43 und/oder einer weiteren Signaleinrichtung zu signalisieren.

Zur Detektion der Pegelhöhe des Sperrwassers weist das Ablaufgehäuse 3.1 beispielsweise mindestens zwei elektrisch leitende Kontakte 140 auf, die auf der Innenseite des Ablaufgehäuses 3.1 oberhalb des unteren Endes des in das Ablaufgehäuse eingesetzten Tauchrohres 6 angeordnet sind. Die Kontakte 140 sind Teil eines Stromkreises eines Sensors und voneinander beabstandet. Die Kontakte 140 sind so angeordnet, dass bei einer vorgegebenen Pegelhöhe des Sperrwassers, die eine einwandfreie Geruchverschlussfunktion sicherstellt, die Kontakte 140 in das Sperrwasser reichen, so dass der Stromkreis über das Sperrwasser geschlossen wird. Sinkt die Pegelhöhe des Sperrwassers zum Beispiel aufgrund Verdunstung von Sperrwasser auf eine Höhe unterhalb eines der Kontakte 140 oder unterhalb mindestens beider Kontakte, so wird der Stromkreis unterbrochen und der Sensor detektiert somit eine entsprechende Unterschreitung der vorgegebenen Pegelhöhe des Sperrwassers.

## Patentansprüche

1. Ablauf (3) für einen Sanitärbereich, insbesondere für eine Badewanne oder Duschtasse (2) oder als Bodenablauf, mit einem eine Einlassöffnung und eine Auslassöffnung aufweisenden Ablaufgehäuse (3.1), das oberhalb der Einlassöffnung mit einer abnehmbaren, vorzugsweise haubenförmigen Abdeckung (5) versehen ist, wobei die Abdeckung (5) einen Wassereinlaufspalt (14) begrenzt, **dadurch gekennzeichnet, dass** das Ablaufgehäuse (3.1) mit mindestens einem elektronischen Sensor (40) versehen ist, wobei die Abdeckung (5) eine Signaleinrichtung (43), die zur optischen und/oder akustischen Signalisierung eines mittels des Sensors (40) detektierten Zustands einer Ablaufumgebung oder des Ablaufs hergerichtet ist, und/oder eine Signalübertragungseinrichtung (47), die zur drahtlosen Übertragung von mittels des Sensors (40) erzeugten Messsignalen hergerichtet ist, aufweist.

2. Ablauf nach Anspruch 1, **gekennzeichnet durch** eine wiederaufladbare elektrische Spannungsquelle, wobei die Abdeckung mit einer Empfängerspule (70) zum induktiven Laden der wiederaufladbaren elektrischen Spannungsquelle versehen ist.

3. Ablauf nach Anspruch 1 oder 2, **dadurch gekennzeichnet, dass** der mindestens eine elektronische Sensor als Sensor (40) zur Detektion von Feuchtigkeit in einem Bereich unterhalb des Ablaufgehäuses ausgeführt ist oder bei mehreren elektronischen Sensoren einen Sensor (40) zur Detektion von Feuchtigkeit in einem Bereich unterhalb des Ablaufgehäuses (3.1) umfasst.

4. Ablauf nach einem der Ansprüche 1 bis 3, **dadurch gekennzeichnet, dass** die Signaleinrichtung (43) ein Leuchtmittel aufweist, das Licht in Abhängigkeit des mittels des Sensors detektierten Zustands, vorzugsweise Licht in einer zustandsspezifischen Farbe emittiert.

5. Ablauf nach einem der Ansprüche 1 bis 4, **dadurch gekennzeichnet, dass** in einem Bodenbereich des Ablaufgehäuses eine Revisionsöffnung (3.4) ausgebildet ist, die Zugang zu einem Bereich außerhalb des Ablaufgehäuses (3.1) ermöglicht und mit einem vom Innenbereich des Ablaufgehäuses (3.1) her lösbaren stab- oder rohrförmigen Verschlussteil (3.5) versehen ist, wobei das Verschlussteil (3.5) für einen wasserdichten Verschluss der Revisionsöffnung (3.4) ausgebildet ist, und wobei der mindestens eine elektronische Sensor (40) zumindest teilweise in dem Verschlussteil (3.5) gelagert ist.

6. Ablauf nach Anspruch 5, **dadurch gekennzeichnet, dass** der Bodenbereich (3.6) des Ablaufgehäuses (3.1) einen nach oben in das Ablaufgehäuse (3.1) ragenden Kragen (3.7) aufweist, wobei der Kragen (3.7) einen Verbindungssitz (3.8) zur kraft- und/oder formschlüssigen Anbindung des Verschlussteils (4.5) definiert.

7. Ablauf nach einem der Ansprüche 1 bis 6, **dadurch gekennzeichnet, dass** der mindestens eine elektronische Sensor (40) zur Detektion von Feuchtigkeit in einem Bereich unterhalb des Ablaufgehäuses (3.1) mit einem vertikal verstellbaren, vorzugsweise federbelasteten Kontaktfuß (41) verbunden ist, wobei von dem Kontaktfuß (41) vorzugsweise mindestens ein Sensorfühler (42) nach unten absteht.

8. Ablauf nach Anspruch 7, **dadurch gekennzeichnet, dass** der mindestens eine elektronische Sensor (4) und/oder der Kontaktfuß (41) teleskopierbar ausgeführt sind/ist.

9. Ablauf nach einem der Ansprüche 1 bis 8, **dadurch gekennzeichnet, dass** der mindestens eine elektronische Sensor als Sensor zur zeitlichen Erfassung der Temperatur von durch den Ablauf (3) abfließendem Wasser und zur Ermittlung einer verbrauchten Wärmemenge auf Basis der zeitlich erfassten Wassertemperatur ausgeführt ist oder bei mehreren elektronischen Sensoren einen Sensor zur zeitlichen Erfassung der Temperatur von durch den Ablauf abfließendem Wasser und zur Ermittlung einer verbrauchten Wärmemenge auf Basis der zeitlich erfassten Wassertemperatur umfasst.

10. Ablauf nach Anspruch 9, **dadurch gekennzeichnet, dass** der mindestens eine elektronische Sensor an einem Prozessor angeschlossen ist, der dann, wenn die ermittelte verbrauchte Wärmemenge eine vorgegebene Wärmemenge erreicht oder überschreitet, die Signaleinrichtung (43) aktiviert.

11. Ablauf nach einem der Ansprüche 1 bis 10, **dadurch gekennzeichnet, dass** das Ablaufgehäuse (3.1) einen mit Sperrwasser funktionierenden Geruchverschluss aufweist, wobei der mindestens eine elektronische Sensor als Sensor zur Erfassung der Pegelhöhe des Sperrwassers ausgeführt ist oder bei mehreren elektronischen Sensoren einen Sensor zur Erfassung der Pegelhöhe des Sperrwassers umfasst.

12. Ablauf nach Anspruch 11, **dadurch gekennzeichnet, dass** der mindestens eine elektronische Sensor an einem Prozessor angeschlossen ist, der dann, wenn die erfasste Pegelhöhe des Sperrwassers eine vorgegebene Pegelhöhe erreicht oder unterschreitet, die Signaleinrichtung (43) und/oder die Signalübertragungseinrichtung (47) aktiviert.

13. Ablauf nach einem der Ansprüche 1 bis 12, **dadurch gekennzeichnet, dass** die haubenförmige Abdeckung (5) eine Signalempfangseinrichtung aufweist, die zum drahtlosen Empfang von Steuerungsbefehlen hergerichtet ist.

14. Ablauf nach einem der Ansprüche 1 bis 13, insbesondere in Verbindung mit Anspruch 4, **dadurch gekennzeichnet, dass** die haubenförmige Abdeckung (5) mit einem Lichtsensor versehen ist, wobei der Lichtsensor dazu dient, ein mit der Abdeckung verbundenes Leuchtmittel bei in der Umgebung des Ablaufs herrschender Dunkelheit oder Dämmerung zu aktivieren und/oder zu steuern.

15. System umfassend einen Ablauf (3) nach einem der Ansprüche 1 bis 14 und eine Spülvorrichtung (102) zur Durchführung einer Hygienespülung, wobei die Spülvorrichtung (102) **gekennzeichnet ist durch**
- mindestens einen Einlass (107; 109) zum Anschließen der Spülvorrichtung (102) an zumindest eine Zuflussleitung (108; 111) zum Einlassen von Trinkwasser,
- mindestens einen Ablaufauslass (112) zur Verbindung des mindestens einen Einlasses (107; 109) mit einer Wasserabführleitung (114) zum Abführen des eingelassenen Trinkwassers,
- mindestens einen Wannenzulaufauslass oder Brauseauslass (116; 120) zur Verbindung des mindestens einen Einlasses (107; 109) mit einer Wannenzulaufleitung oder Brauseleitung (118),
- mindestens eine Ventilanordnung (126) zum Einlassen von Trinkwasser durch den mindestens einen Einlass (107; 109) und zum Auslassen von Trinkwasser durch den mindestens einen Ablaufauslass (112) und/oder den mindestens einen Wannenzulaufauslass oder Brauseauslass (116; 120), und
- eine Steuerung (129), wobei die Steuerung (129) in Abhängigkeit zumindest eines Steuersignals, vorzugsweise eines Steuersignals, das bei Erfassung einer Unterschreitung einer vorgebbaren Sperrwasser-Pegelhöhe im Ablaufgehäuse (3.1) ausgelöst wird, die mindestens eine Ventilanordnung (126) zur Durchführung einer Hygienespülung derart betätigt, dass die Ventilanordnung (126) durch den mindestens einen Einlass (107; 109) Trinkwasser aus der Zuflussleitung (108; 111) einlässt und durch den mindestens einen Ablaufauslass (112) zumindest teilweise, vorzugsweise im Wesentlichen vollständig, abführt.

16. System nach Anspruch 15, **dadurch gekennzeichnet, dass** die Steuerung (129) Kommunikationsmittel (134) zur Verbindung der Steuerung (129) mit einem Netzwerk, insbesondere mit einem Trinkwassermanagement-System oder eine Gebäudeleittechnik, und/oder einem Server aufweist.

17. System, insbesondere nach Anspruch 15 oder 16, umfassend einen Ablauf (3) nach Anspruch 11 oder 12, eine elektronische Wasserzulaufarmatur (128), vorzugsweise in Form einer Wasserzulaufmischarmatur, eine Zeitmesseinrichtung und einen Prozessor zur Ermittlung einer aktuellen Ablaufleistung des Ablaufs (3), wobei der Prozessor unter Berücksichtigung der Zeit seit einer Abschaltung der Wasserzulaufarmatur und der aktuellen Pegelhöhe des Sperrwassers die aktuelle Ablaufleistung ermittelt, die zumindest dann, wenn sie eine vorgegebene Untergrenze unterschreitet, mittels der Signaleinrichtung (43) und/oder einer weiteren Signaleinrichtung signalisiert wird.
